# EUROPÄISCHE PATENTSCHRIFT

(11) **EP 1 705 287 B1**
(45) Veröffentlichungstag und Bekanntmachung des Hinweises auf die Patenterteilung: **09.01.2008**
(21) Anmeldenummer: 05110684.7
(22) Anmeldetag: 14.11.2005
(51) Int. Cl.: D21G 1/00

(54) **Verfahren zum Schließen eines verlängerten Glättspaltes und Glättanordnung**
Method of closing an extended calendering nip and calendering arrangement
Procédé pour fermer une pince de calandrage allongée et dispositif de calandrage

(30) Priorität: 24.03.2005 DE 102005013627
(43) Veröffentlichungstag der Anmeldung: 27.09.2006
(73) Patentinhaber: Voith Patent GmbH, 89522 Heidenheim (DE)
(72) Erfinder: Schütte, Andreas, 89518 Heidenheim (DE); Löffler, Christian, 47608 Geldern (DE); Ebner, Helmut, 3371 Neumarkt an der Ybbs (AT); Hüttl, Achim, 52385 Nideggen (DE)
(74) Vertreter: Kunze, Klaus

(56) Entgegenhaltungen:
- EP-A- 1 336 686
- WO-A-03/040472

## Beschreibung

Die Erfindung betrifft ein Verfahren zum Schließen eines verlängerten Glättspaltes einer Glättanordnung zur Glättung einer Papier-, Karton-, Tissue- oder einer anderen Faserstoffbahn in einer Maschine zur Herstellung und/oder Veredlung derselben, welcher zwischen einer Glättwalze und einer darunter angeordneten Gegenwalze gebildet wird, wobei die Glättwalze einen flexiblen Walzenmantel besitzt, der von einem Presselement zur Gegenwalze gedrückt wird. Die Erfindung betrifft ferner eine Glättanordnung gemäß dem Oberbegriff des Anspruchs 8.

Eine solche Glättanordnung ist aus der EP-A-1 336 686 bekannt.

Wegen der Breite der Glättwalze, welche durchaus Werte von 10 m erreichen kann, weist der flexible Walzenmantel bei geöffneten Glättspalt infolge des Eigengewichtes einen Durchhang auf. Der Durchhang ist dabei in der Walzenmitte am größten.

Hierdurch sammelt sich in der Walzenmitte an der Innenseite des Walzenmantels mehr Schmieröl als an den Rändern, was diesen Effekt noch verstärkt.

Nach dem Überführen der Faserstoffbahn wird der Glättspalt bei rotierenden Glätt- und Gegenwalzen geschlossen.

Auf Grund des Durchhangs kommt die Mitte des Walzenmantels zuerst mit der Gegenwalze in Kontakt, was zu einer verstärkten Belastung der Mitte des Walzenmantels und zu einem Abriss der Faserstoffbahn führen kann.

Dies resultiert insbesondere auch daraus, dass der Walzenmantel im Bereich des Glättspaltes auf Grund seines größeren radialen Abstandes zur Achse im mittleren Bereich auch eine höhere Rotationsgeschwindigkeit als an den Rändern des Walzenmantels aufweist.

Die Aufgabe der Erfindung ist es daher, insbesondere die Gefahr eines Abrisses der Faserstoffbahn mit möglichst einfachen Mitteln zu verringern.

Erfindungsgemäß wurde die Aufgabe durch die Merkmale des kennzeichnenden Teils der Ansprüche 1 und 8.

Da die Pressfläche in axialer Richtung weitestgehend gerade verläuft, wird bei anliegendem Walzenmantel verhindert, dass dieser durchhängt. Somit wird beim Schließen des Glättspaltes gewährleistet, dass der Walzenmantel über seine gesamte Länge im wesentlichen gleichzeitig mit der Gegenwalze in Kontakt kommt.

Außerdem wird damit auch gewährleistet, dass die Geschwindigkeit des Walzenmantels im Bereich des Glättspaltes im mittleren Bereich mit der an den Rändern des Walzenmantels übereinstimmt.

Dabei sollte die Geschwindigkeit des Walzenmantels mit der Umfangsgeschwindigkeit der Gegenwalze übereinstimmen.

Im Ergebnis werden der Walzenmantel vor einer ungleichmäßigen Beanspruchung und die Faserstoffbahn vor einer zu starken Belastung infolge einer auch nur bereichsweise auftretenden Differenzgeschwindigkeit zwischen Walzenmantel und Gegenwalze bewahrt.

Hierzu ist es in vorteilhafter Weise möglich, dass das Presselement als Mantelspannmittel vor oder während des Schließens des Glättspaltes soweit in Richtung der Gegenwalze gedrückt wird, dass der Walzenmantel über seine gesamte Länge an der Pressfläche des Presselementes anliegt, wobei der Walzenmantel erst danach mit der Gegenwalze in Kontakt gebracht wird.

Im allgemeinen führt dies dazu, dass das Presselement über seine Betriebstellung hinaus in Richtung der Gegenwalze gedrückt wird und so den Walzenmantel spannt.
Nach dem Kontakt des Walzenmantels mit der Gegenwalze kann dann das Presselement wieder entlastet werden.

In Ergänzung oder separat kann es aber auch vorteilhaft sein, wenn der Walzenmantel über Mantelspannmittel vor oder während des Schließens des Glättspaltes, vorzugsweise in Form von axial im Walzenmantel verlaufenden Führungsleisten, welche den Walzenmantel außerhalb des Presselementes radial nach außen drücken, derart gespannt wird, dass der Walzenmantel über seine gesamte Länge an der Pressfläche des Presselementes anliegt, wobei der Walzenmantel erst danach mit der Gegenwalze in Kontakt gebracht wird.

Hierbei ist es möglich, dass das Mantelspannmittel radial entgegen der Pressrichtung des Presselementes wirkt und so den Walzenmantel anhebt, bis dieser vollständig an der Pressfläche des Presselementes anliegt.

In Ergänzung hierzu oder unabhängig können die Mantelspannmittel jedoch auch mit einer Wirkrichtung schräg, vorzugsweise beidseitig der und symmetrisch zur Pressebene wirken.

Dies führt dazu, dass der Walzenmantel mit einer Komponente quer zur Pressrichtung aus der Kreisform gedrückt und dadurch gespannt wird. Durch dieses Spannen wir der Walzenmantel zum Presselement hingezogen.

Die Führungsleisten verlaufen axial über die gesamte Länge der Walze und sorgen während des Betriebs für eine zylindrische Form des flexiblen Walzenmantels.

Zumindest in Ergänzung dieser Maßnahmen ist es auch vorteilhaft, wenn der Walzenmantel während des Schließens des Glättspaltes über das Mantelsaugmittel, vorzugsweise in Form des mit Saugöffnungen versehenen Presselementes an die Pressfläche des Presselementes gesaugt wird.

Hierzu müssen die Saugöffnungen lediglich mit einer Unterdruckquelle verbunden werden.

Dabei wird auch das Schmiermittel aus dem Walzenmantel abgesaugt, was das Gewicht mindert.

Falls die Saugkräfte ausreichend groß sind bzw. der Walzenmantel entsprechend leicht ist, kann die Ansaugung des Walzenmantels auch als alleiniges Mittel zur Lösung der erfinderischen Aufgabe eingesetzt werden.

Um den Durchhang des Walzenmantels etwas entgegen zu wirken ist es ebenso von Vorteil, wenn der Luftdruck im Walzenmantel während des Schließens des Glättspaltes erhöht wird, wobei der Luftdruck höher als während des Betriebs der Glättwalze ist.

Zur Bildung eines verlängerten Pressspaltes können die Glätt- und die Gegenwalze einen flexiblen Walzenmantel besitzen, was die Bildung eines ebenen verlängerten Glättspaltes erlaubt.

Überwiegend ist jedoch gegenwärtig die Gegenwalze zylindrisch ausgebildet, weshalb das Presselement zur Bildung eines verlängerten Glättspaltes eine konkave Pressfläche besitzt.

Insbesondere bei der konkaven Pressfläche genügt es bei allen Lösungen, wenn der Walzenmantel während des Schließens des Glättspaltes lediglich mit den radial hervorstehenden Bereichen der Pressfläche in Kontakt gebracht wird.

Nachfolgend soll die Erfindung an einem Ausführungsbeispiel näher erläutert werden. In der beigefügten Zeichnung zeigt:
- Figur 1:: einen schematischen Querschnitt durch eine Glättanordnung und
- Figur 2:: eine andere Glättanordnung mit verschiebbaren Führungsleisten 7.

In beiden Fällen wird der Glättspalt der Glättanordnung einer Papiermaschine von einer Glättwalze 2 und einer darunter angeordneten zylindrischen Gegenwalze 3 gebildet.

Dabei besitzt die Glättwalze 2 einen flexiblen Walzenmantel 4 aus faserverstärktem Kunststoff, der zur Bildung eines verlängerte Glättspaltes von einem Presselement 5 mit konkaver Pressfläche zur Gegenwalze 3 gedrückt wird.

Der verlängerte Glättspalt bewirkt wegen der verlängerten Verweilzeit der Faserstoffbahn 1 im Glättspalt eine wesentliche Verbesserung des Glättergebnisses bei gleichzeitiger Schonung derselben.

Zur Formgebung wird der flexible Walzenmantel 4 von innen über mehrere axial verlaufende Führungsleisten 6,7 abgestützt. Während eine Führungsleiste 6 auf der gegenüberliegenden Seite des Presselementes 5 angeordnet ist, befindet sich jeweils eine Führungsleiste 7 symmetrisch zur Pressebene 9 in den beiden unteren Quadranten der Glättwalze 2.

Außerdem wird die Formgebung noch dadurch unterstützt und einem Durchhang entgegengewirkt, dass der Luftdruck im Walzenmantel 4 während des Schließens des Glättspaltes erhöht wird, wobei der Luftdruck höher als während des Betriebs der Glättwalze 2 ist.

Hierbei wird die Faserstoffbahn 1 erst vollständig durch den offenen Glättspalt geführt, bevor dieser geschlossen wird. Um dies möglichst schonend und ohne Differenzgeschwindigkeit zwischen dem Walzenmantel 4 und der Gegenwalze 3 zu gewährleisten, wird nicht nur der Walzenmantel 4 auf die gleiche Geschwindigkeit wie die Gegenwalze 3 beschleunigt, sondern auch der Walzenmantel 4 während des Schließens des Glättspaltes mit den hervorstehenden Teilen der konkaven Pressfläche des Presselementes 5 in Kontakt gebracht.

Da die Pressfläche in axialer Richtung weitestgehend gerade verläuft, hat somit der Walzenmantel 4 im Bereich des Glättspaltes über seine gesamte Länge im wesentlichen den gleichen radialen Abstand zur Walzenachse.

Dies ist die Grundlage dafür, dass der Walzenmantel 4 über seine gesamte Länge zumindest etwa gleichzeitig und mit der gleichen Geschwindigkeit mit der Gegenwalze 3 in Kontakt gebracht werden kann.

Dies minimiert die Belastung des Walzenmantels 4 und beugt einem Abriss der Faserstoffbahn 1 beim Schließen des Glättspaltes vor.

Gemäß Figur 1 erfolgt das Spannen des Walzenmantels 4 dadurch, dass das Presselement 5 als Mantelspannmittel vor oder während des Schließens des Glättspaltes soweit in Richtung der Gegenwalze 3 gedrückt wird, dass der Walzenmantel 4 über seine gesamte Länge teilweise an der Pressfläche des Presselementes 5 anliegt. Dabei wird der Walzenmantel 4 von den Führungsleisten 6, 7 gehalten.

Erst danach wird der Walzenmantel 4 mit der Gegenwalze 3 in Kontakt gebracht.

Um dabei den Kontakt des Walzenmantels 4 an der Pressfläche des Presselementes 5 noch zu unterstützen, besitzt diese Saugöffnungen 8 welche mit einer Unterdruckquelle verbunden sind und so den Walzenmantel 4 an das Presselement 5 saugen.

Im Gegensatz hierzu zeigt Figur 2 eine Ausführungsform, bei der der Walzenmantel 4 vor oder während des Schließens des Glättspaltes über Mantelspannmittel in Form von axial im Walzenmantel 4 verlaufenden Führungsleisten 7, welche den Walzenmantel 4 außerhalb des Presselementes 5 radial nach außen drücken, derart gespannt wird, dass der Walzenmantel 4 über seine gesamte axiale Länge teilweise an der Pressfläche des Presselementes 5 anliegt.

Auch hier wird der Walzenmantel 4 erst danach mit der Gegenwalze 3 in Kontakt gebracht.

Die Führungsleisten 7 in den beiden unteren Quadranten der Glättwalze 2 wirken hier schräg, aber symmetrisch zur Pressebene 9 und drücken den Walzenmantel 4 so quer zur Pressebene 9 aus seiner Kreisform.

In beiden Ausführungen wird der Walzenmantel 4 auf der dem Presselement 5 gegenüberliegenden Seite von einer Führungsleiste 6 stabilisiert.

## Patentansprüche

1. Verfahren zum Schließen eines verlängerten Glättspaltes einer Glättanordnung zur Glättung einer Faserstoffbahn (1), insbesondere einer Papier-, Karton- oder Tissuebahn, in einer Maschine zur Herstellung und/oder Veredlung derselben, welcher zwischen einer Glättwalze (2) und einer darunter angeordneten Gegenwalze (3) gebildet wird, wobei die Glättwalze (2) einen flexiblen Walzenmantel (4) besitzt, der von einem Presselement (5) zur Gegenwalze (3) gedrückt wird, **dadurch gekennzeichnet, dass**
der Walzenmantel (4) vor oder während des Schließens des Glättspaltes mittels Mantelspannmittel (5, 6, 7) und/oder während des Schließens des Glättspaltes mittels Mantelsaugmittel (8) im Bereich des Glättspaltes über seine gesamte Länge zur Anlage an die Pressfläche des Presselementes (5) gebracht wird, wobei der Walzenmantel (4) erst danach mit der Gegenwalze (3) in Kontakt gebracht wird.

2. Verfahren nach Anspruch 1, **dadurch gekennzeichnet, dass**
das Presselement (5) als Mantelspannmittel vor oder während des Schließens des Glättspaltes soweit in Richtung der Gegenwalze (3) gedrückt wird, dass der Walzenmantel (4) über seine gesamte Länge an der Pressfläche des Presselementes (5) anliegt.

3. Verfahren nach Anspruch 1 oder 2, **dadurch gekennzeichnet, dass**
der Walzenmantel (4) über Mantelspannmittel vor oder während des Schließens des Glättspaltes, vorzugsweise in Form von axial im Walzenmantel (4) verlaufenden Führungsleisten (6,7), welche den Walzenmantel (4) außerhalb des Presselementes (5) radial nach außen drücken, derart gespannt wird, dass der Walzenmantel (4) über seine gesamte Länge an der Pressfläche des Presselementes (5) anliegt.

4. Verfahren nach Anspruch 3, **dadurch gekennzeichnet, dass**
die Mantelspannmittel radial entgegen der Pressrichtung des Presselementes (5) und/oder mit einer Wirkrichtung schräg zur Pressebene (9), vorzugsweise beidseitig der und symmetrisch zur Pressebene (9) wirken.

5. Verfahren nach einem der vorhergehenden Ansprüche, **dadurch gekennzeichnet, dass**
der Walzenmantel (4) während des Schließens des Glättspaltes über das Mantelsaugmittel, vorzugsweise in Form eines mit Saugöffnungen (8) versehenen Presselementes (5), an die Pressfläche des Presselementes (5) gesaugt wird.

6. Verfahren nach einem der vorhergehenden Ansprüche, d**adurch gekennzeichnet, dass**
der Luftdruck im Walzenmantel (4) während des Schließens des Glättspaltes erhöht wird, wobei der Luftdruck höher als während des Betriebs der Glättwalze (2) ist.

7. Verfahren nach einem der vorhergehenden Ansprüche, **dadurch gekennzeichnet, dass**
die Geschwindigkeit des Walzenmantels (4) im Glättspaltbereich beim Schließen des Glättspaltes mit der Umfangsgeschwindigkeit der Gegenwalze (3) zumindest in ungefähre Übereinstimmung gebracht wird.

8. Glättanordnung zur Glättung einer Papier-, Karton-, Tissue- oder einer anderen Faserstoffbahn (1) in einer Maschine zur Herstellung und/oder Veredlung derselben mit einem verlängerten Glättspalt, welcher zwischen einer Glättwalze (2) und einer darunter angeordneten Gegenwalze (3) gebildet wird, wobei die Glättwalze (2) einen flexiblen Walzenmantel (4) besitzt, der von einem Presselement (5) zur Gegenwalze (3) gedrückt wird, insbesondere zur Durchführung des Verfahrens nach einem der vorhergehenden Ansprüche,
**dadurch gekennzeichnet, dass**
Mantelspann- und/oder -saugmittel vorgesehen sind, die gewährleisten, dass beim Schließen des Glättspaltes der Walzenmantel (4) im Bereich des Glättspaltes über seine gesamte Länge an der Pressfläche des Presselementes (5) anliegt, bevor der Walzenmantel (4) mit der Gegenwalze (3) in Kontakt gebracht wird.

## Claims

1. Method of closing an extended calendering nip of a calendering arrangement for calendering a fibrous web (1), in particular a paper, board or tissue web, in a machine for producing and/or finishing the same, which nip is formed between a calendering roll (2) and an opposing roll (3) arranged underneath, the calendering roll (2) having a flexible roll shell (4) which is pressed towards the opposing roll (3) by a pressing element (5), **characterized in that**, before or during the closure of the calendering nip by means of shell tensioning means (5, 6, 7) and/or during the closure of the calendering nip by means of shell suction means (8), the roll shell (4) in the region of the calendering nip is brought into contact with the pressing surface of the pressing element (5) over its entire length, the roll shell (4) only then being brought into contact with the opposing roll (3).

2. Method according to Claim 1, **characterized in that**, before or during the closure of the calendering nip, the pressing element (5) as a shell tensioning means is pressed in the direction of the opposing roll (3) to such an extent that the roll shell (4) rests on the pressing surface of the pressing element (5) over its entire length.

3. Method according to Claim 1 or 2, **characterized in that**, before or during the closure of the calendering nip, the roll shell (4) is tensioned via a shell tensioning means, preferably in the form of guide strips (6, 7) running axially in the roll shell (4), which press the roll shell (4) radially outwards outside the pressing element (5), in such a way that the roll shell (4) rests on the pressing surface of the pressing element (5) over its entire length.

4. Method according to Claim 3, **characterized in that** the shell tensioning means act radially counter to the pressing direction of the pressing element (5) and/or with an active direction at an angle with respect to the pressing plane (9), preferably on both sides of and symmetrically with respect to the pressing plane (9).

5. Method according to one of the preceding claims, **characterized in that**, during the closure of the calendering nip, the roll shell (4) is attracted to the pressing surface of the pressing element (5) by suction via the shell suction means, preferably in the form of a pressing element (5) provided with suction openings (8).

6. Method according to one of the preceding claims, **characterized in that**, during the closure of the calendering nip, the air pressure in the roll shell (4) is increased, the air pressure being higher than during the operation of the calendering roll (2).

7. Method according to one of the preceding claims, **characterized in that** the speed of the roll shell (4) in the calendering nip region during the closure of the calendering nip is brought at least into approximate agreement with the peripheral speed of the opposing roll (3).

8. Calendering arrangement for calendering a paper, board, tissue or another fibrous web (1) in a machine for producing and/or finishing the same having an extended calendering nip, which is formed between a calendering roll (2) and an opposing roll (3) arranged underneath, the calendering roll (2) having a flexible roll shell (4) which is pressed towards the opposing roll (3) by a pressing element (5), in particular for implementing the method according to one of the preceding claims, **characterized in that** shell tensioning and/or suction means are provided which ensure that, during the closure of the calendering nip, the roll shell (4) in the region of the calendering nip rests on the pressing surface of the pressing element (5) over its entire length before the roll shell (4) is brought into contact with the opposing roll (3).

## Revendications

1. Procédé pour fermer une pince de calandrage prolongée d'un dispositif de calandrage pour calandrer une nappe fibreuse (1), notamment une nappe de papier, carton ou papier-tissu, dans une machine de fabrication et/ou d'amélioration de celles-ci, qui est formée entre un rouleau de calandrage (2) et un rouleau conjugué (3) disposé en dessous de celui-ci, le rouleau de calandrage (2) possédant une enveloppe de rouleau flexible (4) qui est pressée par un élément de pressage (5) vers le rouleau conjugué (3), **caractérisé en ce que**
l'enveloppe de rouleau (4), avant ou pendant la fermeture de la pince de calandrage, par l'intermédiaire de moyens de serrage d'enveloppe (5, 6, 7) et/ou pendant la fermeture de la pince de calandrage, par l'intermédiaire de moyens d'aspiration d'enveloppe (8), est amenée, dans la région de la pince de calandrage, sur toute sa longueur, en appui contre la surface de pressage de l'élément de pressage (5), l'enveloppe de rouleau (4) étant seulement ensuite amenée en contact avec le rouleau conjugué (3).

2. Procédé selon la revendication 1, **caractérisé en ce que** l'élément de pressage (5) est pressé en tant que moyen de serrage d'enveloppe avant ou pendant la fermeture de la pince de calandrage dans la direction du rouleau conjugué (3) dans une mesure telle que l'enveloppe de rouleau (4) s'applique sur toute sa longueur contre la surface de pressage de l'élément de pressage (5).

3. Procédé selon la revendication 1 ou 2, **caractérisé en ce que** l'enveloppe de rouleau (4) est serrée, avant ou pendant la fermeture de la pince de calandrage, par le biais de moyens de serrage d'enveloppe de préférence sous forme de baguettes de guidage (6, 7) s'étendant axialement dans l'enveloppe de rouleau (4), qui pressent radialement vers l'extérieur l'enveloppe de rouleau (4) en dehors de l'élément de pressage (5), de telle sorte que l'enveloppe de rouleau (4) s'applique sur toute sa longueur contre la surface de pressage de l'élément de pressage (5).

4. Procédé selon la revendication 3, **caractérisé en ce que** les moyens de serrage d'enveloppe agissent radialement à l'encontre de la direction de pressage de l'élément de pressage (5) et/ou avec une direction d'action oblique par rapport au plan de pressage (9), de préférence de part et d'autre du plan de pressage (9) et symétriquement par rapport à celui-ci.

5. Procédé selon l'une quelconque des revendications précédentes, **caractérisé en ce que** l'enveloppe de rouleau (4), pendant la fermeture de la pince de calandrage, est aspirée par le biais de moyens d'aspiration d'enveloppe, de préférence sous forme d'un élément de pressage (5) pourvu d'ouvertures d'aspiration (8), contre la surface de pressage de l'élément de pressage (5).

6. Procédé selon l'une quelconque des revendications précédentes, **caractérisé en ce que** la pression d'air dans l'enveloppe de rouleau (4) est augmentée pendant la fermeture de la pince de calandrage, la pression d'air étant plus importante que pendant le fonctionnement du rouleau de calandrage (2).

7. Procédé selon l'une quelconque des revendications précédentes, **caractérisé en ce que** la vitesse de l'enveloppe de rouleau (4) dans la région de la pince de calandrage lors de la fermeture de la pince de calandrage est amenée en coïncidence au moins approximative avec la vitesse périphérique du rouleau conjugué (3).

8. Dispositif de calandrage pour calandrer une nappe fibreuse (1) de papier, carton ou papier-tissu ou similaire, dans une machine de fabrication et/ou d'amélioration de celles-ci, comprenant une pince de calandrage prolongée qui est formée entre un rouleau de calandrage (2) et un rouleau conjugué (3) disposé en dessous de celui-ci, le rouleau de calandrage (2) possédant une enveloppe de rouleau flexible (4) qui est pressée par un élément de pressage (5) vers le rouleau conjugué (3), notamment pour mettre en oeuvre le procédé selon l'une quelconque des revendications précédentes, **caractérisé en ce que** l'on prévoit des moyens de serrage et/ou d'aspiration d'enveloppe qui garantissent que lors de la fermeture de la pince de calandrage, l'enveloppe de rouleau (4) s'applique dans la région de la pince de calandrage sur toute sa longueur contre la surface de pressage de l'élément de pressage (5), avant que l'enveloppe de rouleau (4) ne soit amenée en contact avec le rouleau conjugué (3).
